# EUROPÄISCHE PATENTSCHRIFT

(11) **EP 0 043 960 B1**
(45) Veröffentlichungstag und Bekanntmachung des Hinweises auf die Patenterteilung: **05.12.1984**
(21) Anmeldenummer: 81104952.7
(22) Anmeldetag: 26.06.1981
(51) Int. Cl.: F28D 1/04

(54) **Niedertemperatur-Heizkörper**
Low-temperature radiatior
Radiateur à basse température

(30) Priorität: 12.07.1980 DE 3026478
(43) Veröffentlichungstag der Anmeldung: 20.01.1982
(73) Patentinhaber: Felten & Guilleaume Energietechnik GmbH, D-5000 Köln 80 (DE)
(72) Erfinder: Federmann, Helmut, Dr., D-5060 Berg. Gladbach 2 (DE); Bausch, Joachim, Dr.-Ing., D-5057 Dürscheid (DE); Gräning, Herward, D-5000 Köln 91 (DE); Levacher, Friedrich Karl, Dr., D-5024 Pulheim (DE)

## Beschreibung

Die Erfindung betrifft einen Niedertemperatur- Heizkörper gemäss dem Oberbegriff des Anspruchs 1.

Es werden zur Zeit grosse Anstrengungen unternommen, um vorhandene Energien besser und sinnvoller als bisher ausnutzen zu können. In der Diskussion nimmt die Heizenergie einen breiten Raum ein. Bei diesen Überlegungen spielen energiesparende Raumheizungen mit flüssigen Wärmeträgern eine wichtige Rolle. Es hat sich nämlich gezeigt, dass man durch eine Oberflächenvergrösserung des wärmeabgebenden Teils einer Heizung eine erhebliche Senkung der Heizmitteltemperatur von etwa 80°C auf 45°C und weniger erreichen kann. Die im Bereich einer Heizmitteltemperatur von 45°C arbeitenden Heizungen gehören in den Niedertemperaturbereich, die mit den rationellen Energieversorgungssystemen wie Wärme-Kraft-Kopplung, Industrieabwärme, Wärmepumpen oder Sonnenkollektoren verbunden werden können.

Es ist ein Heizkörper gemäss dem Oberbegriff des Anspruchs 1 bekannt, der als reiner Plattenheizkörper ausgebildet ist (BE-A-645770). Das wasserführende Profil dieses Heizkörpers ist senkrecht an der Frontseite angeordnet, wobei dieses Profil horizontal dreifach unterteilt ist und jeweils ein horizontal liegendes Wasserführungsrohr aufweist. Hinter diesem wasserführenden Profil befinden sich offene Parallelrohre mit einem rechteckigen Querschnitt, die derart angeordnet sind, dass die Zwischenräume zwischen den Rohren gleichfalls die Funktion von Parallelrohren erfüllen. Diese besonders flache Ausführung des Heizkörpers führt allerdings zu einer geringen Wärmeaustauschfläche, so dass ein Einsatz als Niedertemperatur-Heizkörper in Frage gestellt ist. Zudem ist der Heizkörper aufgrund der Konstruktion nicht erweiterungsfähig. - Es ist auch ein wärmeabgebender metallischer Körper mitvergrösserter Oberfläche bekannt, bei welchem als Beispiel eine Stromschiene mit senkrecht hierzu aufgesetzten Parallelrohren genannt ist (DE-B-1 100057). Die Parallelrohre sind dabei derart angeordnet, dass jeweils eine Reihe gegenüber der folgenden um einen halben Abstand versetzt ist. Diese Anordnung dürfte sich für einen Heizkörper, insbesondere für einen Niedertemperatur-Heizkörper aufgrund der konstruktiven Gegebenheiten nicht eignen.

Ein Raumheizkörper im Niedertemperatur-Bereich, der auf der Basis eines flüssigen Wärmeträgers arbeitet und hierzu ein Gehäuse mit einer Anzahl von Parallelrohren aufweist, ist bereits bekannt (DE-GM 7 903 581). Das Gehäuse dient einmal zur Aufnahme des Wärmeträgers und zum anderen zur Halterung der Parallelrohre, die mit dem Gehäuse gas- und flüssigkeitsdicht verbunden sind. Eine Erweiterungsmöglichkeit mit Heizkörpern der gleichen Art ist hier nicht vorgesehen.

Hier will die Erfindung Abhilfe schaffen. Die Erfindung, wie sie im Anspruch 1 gekennzeichnet ist, löst die Aufgabe, einen Niedertemperatur- Heizkörper zu schaffen, der mit weiteren gleichen Niedertemperatur-Heizkörpern beliebig kombinierbar ist, so dass Reihungen von übereinander und nebeneinander verbundenen Anordnungen von Niedertemperatur-Heizkörpern möglich sind.

Die mit der Erfindung erzielten Vorteile bestehen insbesondere darin, dass der als Flachprofilkörper ausgebildete Niedertemperatur-Heizkörper als Baustein für ein beliebig zu erweiterndes System ausgebildet ist. Mit diesem Baukastensystem können Kombinationen von Niedertemperatur-Heizkörpern nach Wunsch des Kunden erstellt werden.

Ein Ausführungsbeispiel der Erfindung ist in der Zeichnung dargestellt und wird im folgenden näher beschrieben.

### Es zeigen:

Fig. 1 einen Flachprofilheizkörper in Draufsicht
Fig. 2 in Seitenansicht
Fig.3 einen Niedertemperatur-Heizkörper mit drei Flachprofilkörpern in Vorderansicht
Fig. 4 in Seitenansicht
Fig. die Verbindungsstelle eines Parallelrohres mit einem Flachprofilkörper,im Schnitt.

Die Fig. 1 und 2 zeigen einen länglichen Flachprofilkörper 1, der in Längsrichtung eine mittige zylindrische Ausnehmung 2 besitzt. In dieser zylindrischen Ausnehmung befindet sich ein Rohr 3 für die Wasserführung. Zu beiden Seiten des Rohres sind jeweils zwei Reihen mit Bohrungen 4 eingebracht, die der Aufnahme von Parallelrohren 5 dienen. Die einzelnen Reihen der Bohrungen sind gegeneinander um einen halben Rohrmittenabstand versetzt, so dass eine möglichst grosse Anzahl von Parallelrohren in dem Flachprofilkörper untergebracht werden kann. Das Rohr 3 für die Wasserführung hat einen Durchmesser, der grösser ist als die Dicke des Flachprofilkörpers, so dass dieser im Bereich des Rohres mit einer Aufweitung 6 versehen ist. Die Enden des Flachprofilkörpers sind jeweils mit einer Nut- und Federführung 7 ausgestattet, so dass mehrere Flachprofilkörper aneinander gereiht werden können. Bei der Anordnung von übereinander befindlichen Flachprofilkörpern kann die entstehende Warmluft entweder durch die an den Rändern befindlichen Bohrungen entweichen oder aber durch zusätzliche Bohrungen 8, die im Zwickelbereich benachbarter Bohrungsreihen eingebracht sind.

Die Fig.3 und 4 zeigen einen Niedertemperatur-Heizkörper der unter Verwendung von drei übereinander liegenden Flachprofilkörpern 1 zusammengesetzt ist. Jedes der Rohre 3 für die Wasserführung ist an einen gemeinsamen Vorlauf angeschlossen. Die Parallelrohre 5 ragen aus dem oberen und unteren Flachprofilkörper jeweils um ein beträchtliches Stück heraus, das etwa dem Abstand zwischen zwei Flachprofilkörpern entspricht.

Nach Fig. 5 ist die Verbindungsstelle eines Parallelrohres 5 mit einem Flachprofilkörper 1 derart gestaltet, dass oberhalb und unterhalb der Verbindungstelle Auswölbungen 9 vorgesehen sind, die zur Bildung einer Ringnut 10 führen, womit der Flachprofilkörper in diesem Bereich einen festen Sitz erhält.

## Patentansprüche

1. Niedertemperatur-Heizkörper mit folgenden Merkmalen:
1.1 mit einem länglichen Flachprofilkörper (1) aus Aluminium, der in Längsrichtung mit einer zylindrischen Ausnehmung (2) durchsetzt ist,
1.2 mit einem Rohr (3) aus Aluminium, gegebenenfalls aus Kupfer für einen flüssigen Wärmeträger dessen Durchmesser grösser als die Dicke des Flachprofilkörpers ist und der Flachprofilkörper im Bereich des Rohres derart aufgeweitet ist, dass das Rohr vollständig eingeschlossen ist, und 1.3 mit wärmetauschenden Parallelrohren (5) aus Aluminium, die in den Flachprofilkörper eingesetzt sind, dadurch gekennzeichnet, dass
1.4 der Flachprofilkörper (1) zu beiden Seiten der zylindrischen Ausnehmung (2) hierzu senkrecht verlaufende Bohrungen (4) für die Parallelrohre
(5) aufweist, die vorzugsweise zweireihig angeordnet sind, wobei die Bohrungen von benachbarten Reihen in an sich bekannter Weise jeweils um einen halben Mittenabstand gegeneinander versetzt sind,
1.5 der Flachprofilkörper (1) mit weiteren Flachprofilkörpern derart kombinierbar ist, dass
1.51 mehrere Flachprofilkörper (1) übereinander durch Verbindung mit den Parallelrohren (5) reihbar sind, wobei die Länge der Parallelrohre derart bemessen ist, dass diese jeweils aus den oberen und unteren Flachprofilkörpern um ein Stück herausragen, das etwa dem Abstand der Flachprofilkörper untereinander entspricht, und dass
1.52 die Flachprofilkörper (1) aneinander reihbar sind, wobei die Verbindungsstellen mit einer Nut-und Federführung (7) versehen sind und das Rohr (3) in seiner Länge jeweils derart bemessen ist, dass es der Länge der aneinander gereihten Flachprofilkörper entspricht.

2. Niedertemperaturheizkörper nach Anspruch 1, dadurch gekennzeichnet, dass der Flachprofilkörper (1) zusätzlich zu den Bohrungen für die Parallelrohre (5) mit Bohrungen (8) kleineren Durchmessers versehbar ist, die vorzugsweise im Zwickelbereich benachbarter Reihen von Bohrungen für die Parallelrohre einbringbar sind.

3. Niedertemperaturheizkörper nach einem der Ansprüche 1 oder 2, dadurch gekennzeichnet, dass die Rohre (3) mehrere übereinander angeordneter Flachprofilkörper (1) eingangsseitig an einen gemeinsamen Vorlauf für den Wärmeträger und ausgangsseitig an einen gemeinsamen Rücklauf angeschlossen sind.

4. Niedertemperaturheizkörper nach einem der Ansprüche 1 bis 3, dadurch gekennzeichnet, dass die Parallelrohre (5) mit den Flachprofilkörpern (1) mechanisch verbunden sind.

5. Niedertemperaturheizkörper, nach Anspruch 4, dadurch gekennzeichnet, dass die Parallelrohre (5) im Verbindungsbereich mit den Flachprofilkörpern (1) oberhalb und unterhalb mit ringförmigen Auswölbungen (9) versehen sind, wobei die Flachprofilkörper mit den Rändern ihrer Bohrungen (4) jeweils in einer zwischen den ringförmigen Auswölbungen befindlichen Ringnut (10) festgesetzt sind.

## Revendications

1. Radiateur à basse température ayant les caractéristiques suivantes:
1.1 un élément profilé plat (1), allongé en aluminium, et qui est traversé par une cavité cylindrique (2) dans la direction longitudinale,
1.2 avec un tuyau (3) en aluminium, le cas échéant en cuivre, pour un fluide caloporteur tuyau dont le diamètre est supérieur à l'épaisseur de l'élément profilé plat, et en ce qu'au niveau du tube l'élément profilé plat est élargi de façon à englober complètement le tuyau, et
1.3 des tuyaux parallèles (3) d'échange de chaleur, en aluminium, qui sont logés dans l'élément profilé plat, caractérisé en ce que,
1.4 l'élément profilé plat (1) comporte des deux côtés de la cavité cylindrique (2), des perçages (4) perpendiculaires à cette cavité, pour les tuyaux parallèles (5), qui sont prévus de préférence en deux rangées, les perçages de rangées voisines étant décalés de façon connue en soi, chaque fois d'un demi intervalle les uns par rapport aux autres,
1.5 l'élément profilé plat (1) est susceptible d'être combiné avec d'autres éléments profilés plats de façon que
1.51 plusieurs éléments profilés plats (1) peuvent être reliés les uns aux autres par la liaison avec les tuyaux parallèles (5), la longueur des tuyaux parallèles étant choisie pour que ces tuyaux débordent chaque fois d'une partie par rapport aux éléments profilés plats supérieurs et inférieurs, de façon à correspondre sensiblement à l'écartement des éléments profilés plats, et en ce que 1.52 les éléments profilés plats (1) peuvent être réunis entre eux, les points de liaison étant munis d'un guidage à raînure et à clavette (7) et en ce que le tuyau (3) a une longueur telle qu'elle correspond à la longueur des éléments profilés plats, réunis entre eux.

2. Radiateur à basse température selon la revendication 1, caractérisé en ce que l'élément profilé plat (1) est susceptible de comporter en plus des perçages pour les tuyaux parallèles (5), des perçages (8) de plus petit diamètre qui sont de préférence prévus dans la zone de jonction de rangées adjacentes de perçages pour les tuyaux parallèles.

3. Radiateur à basse température selon l'une des revendications 1 ou 2, caractérisé en ce que les tuyaux (3) de plusieurs éléments profilés plats (1) superposés, sont reliés par leur entrée à une colonne d'alimentation. commune en fluide caloporteur et à leur sortie à un retour commun.

4. Radiateur à basse température selon l'une des revendications 1 à 3, caractérisé en ce que les tuyaux parallèles (5) sont reliés mécaniquement aux éléments profilés plats (1).

5. Radiateur à basse température selon la revendication 4, caractérisé en ce que les tuyaux parallèles (5) comportent des parties bombées en saillie (9), annulaires, dans la zone de jonction avec les éléments profilés plats (1), au-dessus et en-dessous, les éléments profilés plats étant fixés par les bords de leur perçage (4), chaque fois dans une rainure annulaire (10) qui se trouve entre les parties bombées annulaires.

## Claims

1. A low-temperature heating element with the following features:
1.1 having an elongate flat-section member (1) of aluminium, through which passes a cylindrical opening (2) in the longitudinal direction,
1.2 having a tube (3) of aluminium, where appropriate of copper for a fluid heat carrier, the diameter of which is greater than the thickness of the flat-section member, and the flat-section member is enlarged in the region of the tube in such a way that the tube is completely enclosed, and
1.3 having heat-exchanging parallel tubes (5) of aluminium which are inserted in the flat-section member, characterized in that
1.4 the flat-section member (1) has bores (4) for the parallel tubes (5) which [bores] extend on both sides of the cylindrical recess (2) at right angles thereto and which are preferably arranged in two rows, the bores of adjacent rows being displaced relative to one another in a manner known per se by half the centre-to-centre distance in each case,
1.5 the flat-section member (1) capable of being combined with further flat-section members in such a way that
1.51 a plurality of flat-section members (1) capable of being arranged in rows one above the other by connexion to the parallel tubes (5), the length of the parallel tubes being dimensioned such that they each project from the upper and lower flat-section members by a portion which corresponds approximately to the distance of the flat-section members from one another, and
1.52 the flat-section members capable of being arranged in rows against each other, the connexion points are provided with a tongue-and- groove guide (7) and the length of the tube (3) is dimensioned in each case such that it corresponds to the length of the flat-section members arranged in rows against each other.

2. A low-temperature heating element according to Claim 1, characterized in that the flat-section member (1) may be provided, in addition to the bores for the parallel tubes (5), with bores (8) of smaller diameter which may preferably be formed in the spandrel-shaped area of adjacent rows of bores for the parallel tubes.

3. A low-temperature heating element according to one of Claims 1 or 2, characterized in that the tubes (3) of a plurality of flat-section members (1) arranged one above the other are joined to a common feed for the heat carrier at the inlet end and a common return at the outlet end.

4. A low-temperature heating element according to any one of Claims 1 to 3, characterized in that the parallel tubes (5) are connected mechanically to the flat-section members (1).

5. A low-temperature heating element according to Claim 4, characterized in that in the region of the connexion to the flat-section members (1) the parallel tubes (5) are provided above and below with annular bulges (9), the flat-section members each being fixed with the edges of their bores (4) in an annular groove (10) disposed between the annular bulges.
